# FASCICULE DE BREVET EUROPEEN

(11) **EP 0 713 006 B1**
(45) Date de publication et mention de la délivrance du brevet: **12.04.2000**
(21) Numéro de dépôt: 95402506.0
(22) Date de dépôt: 09.11.1995
(51) Int. Cl.: F02P 13/00

(54) **Organe d'allumage pour moteur à combustion interne et procédé idoine**
Teil einer Zündung für innere Brennkraftmaschinen und Verfahren zu seiner Herstellung
Ignition part for internal combustion engines and method of manufacturing it

(30) Priorité: 15.11.1994 FR 9413643
(43) Date de publication de la demande: 22.05.1996
(73) Titulaire: SAGEM SA, 75783 Paris Cédex 16 (FR)
(72) Inventeur: Heritier-Best, Pierre, F-63500 Orbeil (FR); Coste, Laurent, F-43100 Brioude (FR)
(74) Mandataire: Geismar, Thierry

(56) Documents cités:
- EP-A- 0 069 889
- DE-A- 4 130 013
- US-A- 4 277 724
- US-A- 4 831 995
- RESEARCH DISCLOSURE, no. 328, 1 Août 1991 page 580 XP 000217881 'IGNITION COIL HAVING WINDINGS FORMED ON A CERAMIC CYLINDER'
- RESEARCH DISCLOSURE, no. 328, 1 Août 1991 page 626 XP 000217946 'INTEGRAL COIL-SPARK PLUG'

## Description

La présente invention concerne un organe d'allumage pour moteur à combustion interne et, plus particulièrement, un tel organe comprenant un bobinage secondaire et des moyens de sortie haute tension dudit bobinage secondaire, susceptibles de fournir une étincelle d'allumage à un cylindre d'un moteur à combustion interne.

On connaît déjà des bobines d'allumage destinées à être montées sur une bougie en vue de l'alimentation électrique individuelle de cette bougie.

On connaît aussi par le document EP-A-0 387 993 un ensemble constitué par une bougie solidaire de la partie secondaire, haute tension, d'une bobine d'allumage. La partie primaire, basse tension, de cette bobine est rapportée par dessus la partie secondaire. Cette bobine est donc partiellement solidaire de la bougie et vise aussi à son alimentation individuelle.

Un tel ensemble présente toutefois deux inconvénients. D'une part, il n'est pas unitaire puisqu'il nécessite le montage de la partie primaire de la bobine après son propre montage sur le bloc moteur. Et par ailleurs, il est incompatible avec les bougies traditionnelles.

On a également proposé dans les documents US-A-4 831 995 et EP-A-0 069 889, de réaliser des ensembles résultant de la juxtaposition d'une bobine et d'une bougie d'allumage dans un même boîtier. Mais, dans ces deux documents, la bobine est tout d'abord réalisée de façon traditionnelle, noyée dans une résine d'isolation, après quoi cette bobine est placée dans le boîtier et immobilisée avec la bougie d'allumage, éventuellement avec une autre résine. Ces ensembles ne sont donc toujours pas unitaires.

La présente invention vise à palier ces inconvénients.

A cet effet, l'invention a pour objet un organe d'allumage selon la revendication 1 et un procédé de réalisation d'un organe d'allumage selon la revendication 7.

Plus particulièrement, les moyens de sortie haute tension peuvent comprendre un culot en céramique isolant des moyens conducteur du boîtier.

Plus particulièrement, l'organe d'allumage selon l'invention peut comporter un capuchon de matière synthétique entre lesdits bobinages et lesdits moyens de sortie haute tension.

Ledit boîtier peut comporter une enveloppe soudée à une pièce de masse sertie sur un culot isolant lesdits moyens de sortie haute tension dudit boîtier.

Ledit boîtier peut aussi former une enveloppe sertie sur un culot l'isolant desdits moyens de sortie haute tension.

L'organe d'allumage selon l'invention peut comporter un bouchon fermant ledit boîtier à l'opposé desdits moyens de sortie haute tension.

On décrira maintenant, à titre d'exemple non limitatif, un mode de réalisation particulier de l'invention, en référence aux dessins schématiques annexés dans lesquels:
- la figure 1 est une vue en coupe axiale d'un organe d'allumage selon un premier mode de réalisation de l'invention;
- la figure 2 est une vue à plus grande échelle de la partie supérieure de la figure 1; et

L'organe d'allumage de la figure 1 comprend un noyau magnétique 1 sur lequel est enroulé un bobinage primaire 2. Un bobinot secondaire 3, ici du type à compartiments, est disposé par dessus le bobinage primaire, concentriquement, et reçoit le bobinage secondaire 4. Pour plus de clarté, les bobinages ne sont pas représentés à la figure 1.

Comme dans une bougie d'allumage, le bobinage primaire 2 est alimenté à partir d'un connecteur 5, et la sortie haute tension du bobinage secondaire s'effectue sur un organe de sortie 6, ici un ressort.

L'ensemble "bobine" qui vient d'être décrit est disposé dans un boîtier 7 muni à son extrémité opposée au connecteur 5, d'un filetage de montage 8 sur un bloc moteur, non représenté, et d'une électrode de masse 9 similaire à celle d'une bougie. A son autre extrémité, le boîtier 7 comporte des moyens de vissage 10 susceptibles de coopérer avec une clé appropriée pour bloquer le filetage 8 dans le filetage correspondant du bloc moteur.

Une électrode haute tension 11 est montée dans le boîtier 7 en vis-à-vis de l'électrode de masse 9 et est reliée à l'organe de sortie haute tension 6 par un ensemble électriquement conducteur 12. L'électrode haute tension 11 et l'ensemble conducteur 12 sont isolés du boîtier 7 par un culot 13 réalisé dans une céramique du même type que celle des bougies d'allumage.

Le montage de l'organe selon l'invention qui vient d'être décrit s'effectue de la manière suivante.

Le culot 13, muni de l'électrode haute tension 11 et de l'ensemble conducteur 12, est tout d'abord serti dans le boîtier 7. L'ensemble "bobine" précédemment décrit est ensuite, à son tour, disposé dans le boîtier avec l'organe 6 de sortie haute tension au contact de l'extrémité de l'ensemble conducteur 12. Enfin, une résine isolante, non représentée, est coulée dans le boîtier 7 pour isoler et maintenir les différents éléments.

## Revendications

1. Organe d'allumage pour moteur à combustion interne comprenant:
- un bobinage primaire (2) et un bobinage secondaire (4);
- des moyens (11-13) de sortie haute tension de ladite bobine secondaire susceptibles de fournir une étincelle d'allumage à un cylindre d'un moteur à combustion interne; et
- un boîtier dans lequel sont disposés lesdits enroulements primaire et secondaire et lesdits moyens de sortie haute tension;
caractérisé par le fait qu'il comprend une résine unique coulée dans ledit boîtier pour maintenir et isoler lesdits enroulements primaire et secondaire et lesdits moyens de sortie.

2. Organe d'allumage selon la revendication 1, dans lequel lesdits moyens de sortie haute tension comprennent un culot (13) en céramique isolant les moyens conducteurs (11,12) du boîtier (7).

3. Organe d'allumage selon l'une quelconque des revendications 1 et 2, comportant un capuchon (24) de matière synthétique entre lesdits bobinages et lesdits moyens de sortie haute tension.

4. Organe d'allumage selon l'une quelconque des revendications 1 à 3, dans lequel ledit boîtier comporte une enveloppe soudée à une pièce de masse (25) sertie sur un culot (12) isolant lesdits moyens de sortie haute tension dudit boîtier.

5. Organe d'allumage selon l'une quelconque des revendications 1 à 4, dans lequel ledit boîtier forme une enveloppe sertie sur un culot (13) l'isolant desdits moyens de sortie haute tension.

6. Organe d'allumage selon l'une quelconque des revendications 1 à 5, comportant un bouchon (27) fermant ledit boîtier à l'opposé desdits moyens de sortie haute tension.

7. Procédé de réalisation d'un organe d'allumage pour moteur à combustion interne, comprenant les étapes consistant à :
- réaliser un bobinage primaire (2), un bobinage secondaire (4) et des moyens (11-13) de sortie haute tension dudit bobinage secondaire susceptibles de fournir une étincelle d'allumage à un cylindre d'un moteur à combustion interne; et
- placer dans un boîtier (7) lesdits enroulements primaire et secondaire et lesdits moyens de sortie haute tension;
caractérisé par le fait qu'il comprend l'étape consistant à couler en une seule fois une résine unique dans ledit boîtier pour maintenir et isoler lesdits enroulements primaire et secondaire et lesdits moyens de sortie.

## Patentansprüche

1. Zündeinrichtung für einen Verbrennungsmotor mit:
- einer Primärspule (2) und einer Sekundärspule (4);
- Hochspannungsausgangsmitteln (11-13) der Sekundärspule, die geeignet sind, einem Zylinder eines Verbrennungsmotors einen Zündfunken zu liefern; und
- einem Gehäuse, in dem die Primär- und Sekundärwicklungen und die Hochspannungsausgangsmittel angeordnet sind;
dadurch gekennzeichnet, daß sie ein einziges Kunstharz aufweist, das in das Gehäuse gegossen ist, um die Primär- und Sekundärwicklung und die Ausgangsmittel zu halten und zu isolieren.

2. Zündeinrichtung nach Anspruch 1, bei der die Hochspannungsausgangsmittel einen Sockel (13) aus Keramik aufweisen, der die Leitungsmittel (11, 12) vom Gehäuse (7) isoliert.

3. Zündeinrichtung nach einem der Ansprüche 1 und 2 mit einer Haube (24) aus Kunststoff zwischen den Spulen und den Hochspannungsausgangsmitteln.

4. Zündeinrichtung nach einem der Ansprüche 1 bis 3, bei der das Gehäuse eine Hülse aufweist, die an ein Masseteil (25) angelötet ist, das auf einen Sockel (13) gepreßt ist, der die Hochspannungsausgangsmittel vom Gehäuse isoliert.

5. Zündeinrichtung nach einem der Ansprüche 1 bis 4, bei der das Gehäuse eine Hülse bildet, die auf einen Sockel (13) gepreßt ist, der es von den Hochspannungsausgangsmitteln isoliert.

6. Zündeinrichtung nach einem der Ansprüche 1 bis 5 mit einem Stopfen (27), der das Gehäuse gegenüber den Hochspannungsausgangsmitteln verschließt.

7. Verfahren zur Herstellung einer Zündeinrichtung für einen Verbrennungsmotor mit den folgenden Verfahrensschritten:
- Herstellen einer Primärspule (2), einer Sekundärspule (4) und von Hochspannungsausgangsmitteln (11-13) der Sekundärspule, die geeignet sind, einem Zylinder eines Verbrennungsmotors einen Zündfunken zu liefern; und
- Positionieren der Primär- und Sekundärwicklung und der Hochspannungsausgangsmittel in einem Gehäuse (7); dadurch gekennzeichnet, daß man ein einziges Kunstharz auf einmal in das Gehäuse gießt, um die Primär- und Sekundärwicklung und die Ausgangsmittel zu halten und zu isolieren.

## Claims

1. Ignition device for an internal combustion engine, comprising:
- a primary winding (2) and a secondary winding (4);
- means (11-13) for leading high voltage out from the said secondary winding which are capable of supplying an ignition spark to a cylinder of an internal combustion engine; and
- a case in which the said primary and secondary windings and the said high-voltage output means are located;
characterized in that it comprises a single resin poured into the said case to hold the said primary and secondary windings and the said output means in place and insulate them.

2. Ignition device according to Claim 1, in which the said high-voltage output means comprise a ceramic insulator (13) insulating the conducting means (11, 12) from the case (7).

3. Ignition device according to either one of Claims 1 and 2, comprising a cap (24) made of synthetic material between the said windings and the said high-voltage output means.

4. Ignition device according to any one of Claims 1 to 3, in which the said case comprises a casing welded to an earthing piece (25) crimped onto an insulator (12) insulating the said high-voltage output means from the said case.

5. Ignition device according to any one of Claims 1 to 4, in which the said case forms a casing crimped onto an insulator (13) insulating the said high-voltage output means.

6. Ignition device according to any one of Claims 1 to 5, comprising a plug (27) which closes the said case at the opposite end from the said high-voltage output means.

7. Method for producing an ignition device for an internal combustion engine, comprising steps consisting in:
- producing a primary winding (2), a secondary winding (4) and means (11-13) for leading high voltage out from the said secondary winding which are capable of supplying an ignition spark to a cylinder of an internal combustion engine; and
- placing the said primary and secondary windings and the said high-voltage output means in a case (7); characterized in that it comprises the step which consists in pouring, in a single operation, a single resin into the said case to hold the said primary and secondary windings and the said output means in place and insulate them.
